# EUROPÄISCHE PATENTSCHRIFT

(11) **EP 3 530 962 B1**
(45) Veröffentlichungstag und Bekanntmachung des Hinweises auf die Patenterteilung: **29.05.2024**
(21) Anmeldenummer: 19158718.7
(22) Anmeldetag: 22.02.2019
(51) Int. Cl.: F15B 11/028

(54) **VERFAHREN ZUR STEUERUNG EINES SENKENDRUCKS EINES ELEKTROHYDRAULISCHEN KRAFTHEBERS UND ELEKTROHYDRAULISCHER KRAFTHEBER**
METHOD FOR CONTROLLING A LOWERING PRESSURE OF AN ELECTROHYDRAULIC POWER LIFT AND ELECTRO-HYDRAULIC POWER LIFT
PROCÉDÉ DE COMMANDE D'UNE PRESSION DE DESCENTE D'UN LEVAGE ASSISTÉ ÉLECTROHYDRAULIQUE ET LEVAGE ÉLECTROHYDRAULIQUE

(30) Priorität: 27.02.2018 DE 102018202899; 26.03.2018 DE 102018204568
(43) Veröffentlichungstag der Anmeldung: 28.08.2019
(73) Patentinhaber: Robert Bosch GmbH, 70442 Stuttgart (DE)
(72) Erfinder: Schmuttermair, Peter, 86459 Gessertshausen (DE)

(56) Entgegenhaltungen:
- EP-A1- 3 281 508
- DE-A1- 10 138 389

## Beschreibung

Die Erfindung betrifft ein Verfahren zur Steuerung eines Senkendrucks eines elektrohydraulischen Krafthebers, der mindestens einen Arbeitszylinder mit einem Kolben, mit einer Hebenseite, die der Kolben mit einer hebenseitigen Wirkfläche begrenzt, der zum Heben einer Last Druckmittel zugeführt wird und in der ein Hebendruck ansteht, und mit einer Senkenseite aufweist, die der Kolben mit einer senkenseitigen Wirkfläche begrenzt, der zum Senken einer Last Druckmittel zugeführt wird und in der der Senkendruck ansteht. Der elektrohydraulische Kraftheber umfasst außerdem einen ersten Drucksensor zur Erfassung des Hebendrucks und einen zweiten Drucksensor zur Erfassung des Senkendrucks, ein verstellbares Druckventil zur Einstellung eines Senkendrucks und eine elektronische Steuereinheit, der die von den Drucksensoren erfassten Drücke zugeführt werden und von der das Druckventil ansteuerbar ist.

Aus der EP 2 884 118 A1 ist schon ein elektrohydraulischer Kraftheber mit einem Arbeitszylinder, der einen Kolben und auf der einen Seite des Kolbens eine Kolbenstange aufweist, bekannt. Durch den Kolben werden somit ein stangenabseitiger oder bodenseitiger Zylinderraum und ein stangenseitiger, ringförmiger Zylinderraum voneinander getrennt. Vorliegend wird zum Heben dem bodenseitigen Zylinderraum und zum Senken dem stangenseitigen Zylinderraum Druckmittel zugeführt. Der bodenseitige Zylinderraum stellt also die Hebenseite und der stangenseitige Zylinderraum die Senkenseite des Arbeitszylinders dar. Die hebenseitige Wirkfläche, mit der der Kolben die Hebenseite begrenzt, ist größer als die senkenseitige Wirkfläche, mit der der Kolben die Senkenseite begrenzt. Die Hebenseite und die Senkenseite können gegenüber der in der EP 2 884 118 gezeigten Anordnung auch vertauscht sein. Zum Beispiel ist bei heckseitigen Hubwerken von Traktoren meist der bodenseitige Zylinderraum die Hebenseite, während bei Frontladern meist der stangenseitige Zylinderraum die Hebenseite darstellt.

Der aus der EP 2 884 118 A1 bekannte elektrohydraulische Kraftheber weist ein der Senkenseite zugeordnetes verstellbares Druckregelventil auf, mit dem auf der Senkenseite ein bestimmter Druck eingeregelt werden kann. Außerdem ist ein Drucksensor vorhanden, mit dem der Druck auf der Hebenseite erfassbar ist. Es ist vorgesehen, mit dem Drucksensor bestimmte Betriebssituationen, zum Beispiel ein zu hoher Druck auf der Hebenseite oder einen Druckabfall auf der Hebenseite festzustellen und dann die Ansteuerung des Druckregelventils zu verändern.

Aus der DE 101 38 389 A1 ist schon ein elektrohydraulischer Kraftheber bekannt, bei dem mit einem ersten Drucksensor der Druck auf der Hebenseite und mit einem zweiten Drucksensor der Druck auf der Senkenseite eines Arbeitszylinders erfasst wird. Die Signale der beiden Drucksensoren werden einer elektronischen Steuereinheit zugeführt.

Der Erfindung liegt die Aufgabe zugrunde, ein Verfahren anzugeben, mit dem die Funktionsweise eines elektrohydraulischen Krafthebers mit den eingangs angegebenen Merkmalen verbessert ist.

Zur Lösung dieser Aufgabe sind folgende Verfahrensschritte vorgesehen:
Laufende Ermittlung eines äquivalenten Senkendrucks durch Bildung der Differenz zwischen dem mit k multiplizierten Hebendruck als Minuend und dem Senkendruck als Subtrahend in der elektronischen Steuereinheit, wobei k das Verhältnis der Größe der hebenseitigen Wirkfläche zur Größe der senkenseitigen Wirkfläche des Kolbens ist, Bildung eines Druckwertes als Differenz zwischen einem am Steuergerät eingestellten Solldruck auf der Senkenseite als Minuend und dem äquivalenten Senkendruck als Subtrahend und Ansteuerung des Druckventils mit einem dem Druckwert entsprechenden Ansteuersignal.

In einer vorteilhaften Ausgestaltung des erfindungsgemäßen Verfahrens wird für die Bildung des Druckwerts der äquivalente Senkendruck gleich null gesetzt wird, wenn die laufende Ermittlung des äquivalenten Senkendrucks einen negativen Wert ergibt.

Wenn sich ein negativer Druckwert ergibt, wird das Druckventil vorteilhafterweise entsprechend dem geringsten an ihm einstellbaren Druck angesteuert. Üblicherweise wird dann das Druckventil nicht angesteuert. Es sei denn, es ist ein Druckventil mit einer negativen Kennlinie, wie eines in der EP 2 884 118 A1 gezeigt ist.

Es ist günstig, wenn der äquivalente Senkendruck durch einen elektronischen Filter bedämpft wird.

Die Druckeinstellung auf der Senkenseite kann noch dadurch verbessert werden, dass zur Kompensation eines volumenstrombedingten Druckabfalls zwischen dem Druckventil und der Senkenseite das Ansteuersignal für das Druckventil in Abhängigkeit vom aktuellen Volumenstrom und von dessen Vorzeichen erhöht oder abgesenkt wird. Dabei kann das Ansteuersignal für das Druckventil gemäß einer Kennlinie erhöht oder abgesenkt wird. Möglich ist auch eine Erhöhung oder Absenkung gemäß einem Faktor.

Umfasst der elektrohydraulische Kraftheber ein mit der Hebenseite des Arbeitszylinders verbindbares lastkompensiertes LS-Wegeventil, so kann ein zwischen dem Druckventil und der Senkenseite des Arbeitszylinders fließender, insbesondere ein von der Senkenseite wegfließender Volumenstrom, über das Ansteuersignal, mit dem das LS (Load Sensing)-Wegeventil angesteuert wird, ermittelt werden. Für die Ermittlung des Volumenstroms auf diese Weise ist vor allem der Hebenmodus geeignet, da das Heben üblicherweise lastkompensiert über das LS-Wegeventil geschieht und der als Ansteuersignal an das LS-Wegeventil gegebene Sollvolumenstrom dem Istvolumenstrom entspricht, solange kein Anschlag erreicht oder die hydraulische Energie beschränkt ist und von einer Pumpe nicht so viel Druckmittelmenge wie angefordert geliefert wird.

Ein zwischen dem Druckventil und der Senkenseite des Arbeitszylinders fließender Volumenstrom kann auch über die Ableitung des Signals eines dem Arbeitszylinder zugeordneten Wegsensors ermittelt werden. Dies ist vor allem vorteilhaft bei einem Senken, da damit ein Überdrücken ausgeschlossen ist. Es wird der Druckwert nur dann erhöht, wenn auch ein Volumenstrom fließt.

In Abhängigkeit vom Vorzeichen und/oder Betrag des ermittelten äquivalenten Senkendrucks können vom Steuergerät verschiedene Solldrücke vorgegeben werden.

Zwischen dem Druckventil und der Senkenseite des Arbeitszylinders kann ein Absperrventil angeordnet sein und aus der Senkenseite des Arbeitszylinders kann Druckmittel unter Umgehung des Druckventils über ein Entlastungsventil abführbar sein. Es kann günstig sein, wenn das Absperrventil geschlossen und das Entlastungsventil geöffnet wird, wenn der Sollvolumenstrom zur Hebenseite und damit die Sollgeschwindigkeit für ein Heben einen bestimmten Wert überschreitet und der Druckwert einen bestimmten Wert unterschreitet.

Das Druckventil ist vorzugsweise ein Druckregelventil ist. ein Druckregelventil besitzt üblicherweise einen mit einem hydraulischen Verbraucher - hier mit der Senkenseite des Arbeitszylinders - verbundenen Verbraucheranschluss, einen Druckanschluss und einen Tankanschluss und vermag es, zur Druckregelung Druckmittel sowohl dem hydraulischen Verbraucher zufließen zu lassen als auch vom hydraulischen Verbraucher abfließen zu lassen.

Die Erfindung ist auch in einem elektrohydraulischen Kraftheber realisiert, der mindestens einen Arbeitszylinder mit einem Kolben, mit einer Hebenseite, die der Kolben mit einer hebenseitigen Wirkfläche begrenzt, der zum Heben einer Last Druckmittel zugeführt wird und in der ein Hebendruck ansteht, und mit einer Senkenseite, die der Kolben mit einer senkenseitigen Wirkfläche begrenzt, der zum Senken einer Last Druckmittel zugeführt wird und in der der Senkendruck ansteht, einen ersten Drucksensor zur Erfassung des Hebendrucks und einen zweiten Drucksensor zur Erfassung des Senkendrucks, ein verstellbares Druckventil zur Einstellung eines Senkendrucks und eine elektronische Steuereinheit aufweist, der die von den Drucksensoren erfassten Drücke zugeführt werden und von der das Druckventil ansteuerbar ist, wobei die elektronische Steuereinheit dazu ausgebildet ist, ein Verfahren wie oben beschrieben auszuführen.

Ein elektrohydraulischer Kraftheber, bei dem das erfindungsgemäße Verfahren anwendbar ist sowie verschiedene Verfahrensabläufe sind in den Zeichnungen dargestellt. Anhand dieser Zeichnungen wird die Erfindung nun näher erläutert.

Es zeigen
- Figur 1: ein Schaltbild des elektrohydraulischen Krafthebers,
- Figur 2: ein Verfahrensablauf ohne Kompensation von durch einen Volumenstrom verursachten Druckabfall zwischen dem Arbeitszylinder und dem Druckventil,
- Figur 3: eine Erweiterung des Verfahrens gemäß Figur 2 um eine Volumenstromkompensation, wobei der Volumenstrom mit Hilfe eines Wegsensors ermittelt wird, und
- Figur 4: eine Erweiterung des Verfahrens gemäß Figur 2 um eine Volumenstromkompensation, wobei der Volumenstrom mit Hilfe eines des Ansteuersignals eines LS-Wegeventils ermittelt wird.

Der in Figur 1 dargestellte elektrohydraulische Kraftheber sei im vorliegenden Fall das heckseitige Hubwerk an einem Traktor und weist einen Arbeitszylinder 10. Im Inneren eines Gehäuses des Arbeitszylinders ist ein Kolben 11 bewegbar, an dem einseitig eine Kolbenstange 12 befestigt ist, die an einer Stirnseite, dem sogenannten Kopf des Arbeitszylinders aus dem Gehäuse heraustritt. Durch den Kolben und die Kolbenstange sind werden ein stangenabseitiger oder bodenseitiger Zylinderraum 13 und ein stangenseitiger, ringförmiger Zylinderraum 14 gebildet und voneinander getrennt. Bei dem gezeigten Hubwerk wird zum Heben dem bodenseitigen Zylinderraum 13 und zum Senken dem stangenseitigen Zylinderraum 14 Druckmittel zugeführt. Der bodenseitige Zylinderraum stellt also die Hebenseite und der stangenseitige Zylinderraum die Senkenseite des Arbeitszylinders dar. Die hebenseitige Wirkfläche 15, mit der der Kolben 11 die Hebenseite begrenzt ist, größer als die senkenseitige, ringförmige Wirkfläche 16, mit der der Kolben die Senkenseite begrenzt.

Das freie Ende der Kolbenstange 12 ist über am Traktor angelenkte Hubarme17 mit einem Anbaugerät verbunden, das hier als Pflug dargestellt ist. Die Verbindung ist stark schematisiert gezeichnet. Die Position, die die Hubarme 17 einnehmen, werden von einem Lagesensor 18 erfasst und in ein elektrisches Signal umgewandelt.

Der Druck in dem Zylinderraum 13 ist durch einen ersten Drucksensor 19 erfassbar. Der Druck in dem Zylinderraum 14 ist durch einen zweiten Drucksensor 20 erfassbar, der wie der erste Drucksensor den Druck in ein elektrisches Signal umwandelt.

Der gezeigte elektrohydraulische Kraftheber weist weiterhin eine load-sensing geregelte Verstellpumpe 25 auf, die Druckmittel aus einem Tank 26 ansaugt und in eine Pumpenleitung 27 abgibt. Load-sensing geregelt heißt, dass die Verstellpumpe jeweils so viel Druckmittel fördert, dass der Druck in der Pumpenleitung 27 um eine bestimmte Druckdifferenz über einem an den Load-Sensing Regler 28 der Verstellpumpe gemeldeten Steuerdruck liegt, der meist der höchste Lastdruck aller gleichzeitig mit Druckmittel versorgter hydraulischer Verbraucher ist.

Ein Druckregelventil 35, das mit Hilfe eines Proportionalelektromagneten 36 proportional verstellbar ist, ist mit einem Druckanschluss 37 an die Pumpenleitung 27 und mit einem Entlastungsanschluss 38 an eine Tankleitung 39 angeschlossen, über die Druckmittel von den hydraulischen Verbrauchern des Traktors, insbesondere auch von dem Arbeitszylinder 10 zum Tank 26 zurückfließt. Der Druck an einem mit dem stangenseitigen Zylinderraum 14 verbindbaren Regelanschluss 40 des Druckregelventils wird über eine Steuerleitung 41 auf eine Messfläche am Druckregelventil zurückgeführt und erzeugt an der Messfläche eine Kraft, die zusammen mit einer von einer Regelfeder 42 ausgeübten Kraft gegen die Kraft des Proportionalelektromagneten 36 wirkt. Am Regelanschluss 40 des Druckregelventils stellt sich also jeweils ein solcher Druck ein, dass zwischen den gegeneinander wirkenden Kräften ein Gleichgewicht besteht. Da die Druckkraft und die Magnetkraft gegeneinander wirken, hat Druckregelventil 35 eine positive Kennlinie. Der Regeldruck steigt also mit dem durch den Elektromagneten 36 fließenden Strom an. Gemäß Figur 1 ist das Druckregelventil 35 als direktgesteuertes Druckregelventil dargestellt. Es kann jedoch auch ein vorgesteuertes Druckregelventil eingesetzt werden.

Zwischen dem Regelanschluss 40 des Druckregelventils 35 und dem stangenseitigen Zylinderraum 14 ist ein Absperrventil 45 angeordnet, das als 2/2-Wegesitzventil ausgebildet ist, unter der Wirkung einer Rückstellfeder 46 seine Sperrposition einnimmt, in der die Verbindung zwischen dem Regelanschluss 40 und dem Zylinderraum 14 unterbrochen ist, und von einem Schaltmagneten 47 gegen die Kraft der Rückstellfeder 46 in eine Durchgangsstellung gebracht werden kann, in der die Verbindung zwischen dem Regelanschluss 40 und dem Zylinderraum 14 offen ist.

Zwischen dem stangenseitigen Zylinderraum 14 des Arbeitszylinders 10 und der Tankleitung 39 ist ein Entlastungsventil 50 angeordnet, das wie das Ventil 45 als 2/2-Wegesitzventil ausgebildet ist, unter der Wirkung einer Rückstellfeder 51 seine Sperrposition einnimmt, in der die Verbindung zwischen der Tankleitung 39 und dem Zylinderraum 14 unterbrochen ist, und von einem Schaltmagneten 52 gegen die Kraft der Rückstellfeder 51 in eine Durchgangsstellung gebracht werden kann, in der die Verbindung zwischen dem Zylinderraum 14 und der Tankleitung 39 offen ist. Das Entlastungsventil 50 dient in bestimmten Betriebszuständen zur vollständigen Druckentlastung des stangenseitigen Zylinderraums 14. Wenn das Entlastungsventil 50 offen ist, dann ist das Absperrventil 45 geschlossen. Wenn das Absperrventil 45 offen ist, dann ist das Entlastungsventil 50 geschlossen.

Mit einer elektrohydraulischen Hubwerksregelventilanordnung 60 ist der Zufluss von Druckmittel zu dem bodenseitigen Zylinderraum 13 des Arbeitszylinders 10 sowie der Abfluss von Druckmittelaus diesem Zylinderraum steuerbar. Dazu weist die Hubwerksregelventilanordnung 60 einen Verbraucheranschluss 61 auf, der mit dem Zylinderraum 13 fluidisch verbunden ist. Außerdem hat die Hubwerksregelventilanordnung einen mit der Pumpenleitung 27 verbundenen Pumpenanschluss 62 und einen mit der Tankleitung 39 verbundenen Tankanschluss 63. Um den Zufluss von Druckmittel zu dem Zylinderraum 13 lastdruckunabhängig steuern zu können, umfasst die Hubwerksregelventilanordnung 60 eine nicht näher dargestellte Individualdruckwaage, die den Druckabfall über eine verstellbare Zumessblende konstant hält, so dass die über die Zumessblende fließende Druckmittelmenge nur noch vom augenblicklichen Durchflussquerschnitt der Zumessblende abhängt. Der Abfluss von Druckmittel aus dem Zylinderraum 13 ist nicht lastdruckunabhängig gesteuert.

Die Hubwerksventilanordnung 60 besitzt außerdem noch einen Lastmeldeanschluss 64, von dem eine Steuerleitung 65 zu einem ersten Eingang eines Wechselventils 66 führt. Der zweite Eingang des Wechselventils 66 ist über eine Steuerleitung 67 mit dem Regelanschluss 40 des Druckregelventils 35 verbunden. Der Ausgang des Wechselventils 66 ist mit dem Load-Sensing-Regler 28 der Verstellpumpe 25 verbunden. Dem Load-Sensing-Regler 28 wird also der jeweils höhere der in den Zylinderräumen 13 und 14 anstehenden Drücke gemeldet.

Es ist eine elektronische Steuereinheit 70 vorhanden, der die elektrischen Signale des Lagesensors 18, der beiden Drucksensoren 19 und 20 sowie ein elektrisches Sollsignal, das mit Hilfe einer Bedienelements 71 erzeugt wird, über elektrische Leitungen 72, 73, 74 und 75 zugeführt werden. Die elektronische Steuereinheit errechnet aus den zugeführten elektrischen Signalen Ansteuersignale für die Elektromagnete des Druckregelventils 35, des Absperrventils 45, des Entlastungsventils 50 und der Hubwerksventilanordnung 60 und steuert die Elektromagnete über elektrische Leitungen 76, 77, 78 und 79 entsprechend an.

Es sei nun eine Situation betrachtet, in der das Hubwerk ausgehoben ist, also keinen Kontakt zum Boden hat, und abgesenkt und in den Boden eingedrückt werden soll. Dazu wird am Bedienelement 71 für den stangenseitigen Zylinderraum 14 ein Senkendruck von zum Beispiel 50 bar vorgegeben. Das Verhältnis k zwischen der hebenseitigen Wirkfläche und der senkenseitigen Wirkfläche am Kolben 11 des Arbeitszylinders 10 sei 1,25. Der angehobene Pflug möge im bodenseitigen Zylinderraum 13 einen Hebendruck von zum Beispiel 200 bar erzeugen. Dieser Hebendruck herrscht also im bodenseitigen Zylinderraum 13, wenn im stangenseitigen Zylinderraum kein Druck ansteht.

Gemäß dem Verfahrensablauf nach Figur 2 wird von der elektronischen Steuereinheit 70 laufend ein äquivalenter Senkendruck durch Bildung der Differenz zwischen dem mit k multiplizierten und von dem Drucksensor 19 erfassten Hebendruck (DS Tragen) als Minuend und dem von dem Drucksensor 20 erfassten Senkendruck (DS Drücken) als Subtrahend ermittelt. Der äquivalente Senkendruck ist vorliegend also 200 bar mal 1,25 - 0 gleich 250 bar. Die errechneten äquivalenten Senkendrücke (Differenzdruck (Tragen_{*}k - Drücken)) mit Hilfe eines Tiefpasses (Filter(Tiefpass)) gefiltert. Wenn der äquivalente Senkendruck positiv ist (Limit Positiv), wird ein Druckwert als Differenz zwischen dem mit Hilfe des Bedienelements 71 vorgegebenen und dem Steuergerät 70 übermittelten und dort gespeicherten Solldruck auf der Senkenseite als Minuend und dem äquivalenten Senkendruck als Subtrahend ermittelt. Ist der äquivalente Senkendruck negativ, so wird für die Ermittlung des Druckwerts ein Wert 0 für den äquivalenten Senkendruck angenommen. Vorliegend ergeben sich für den äquivalenten Senkendruck 250 bar. Für den Druckwert ergeben sich also 50 bar minus 250 gleich minus 200 bar. Allerdings kann daraus, dass der Druckwert negativ ist, erkannt werden, dass das Hubwerk den Pflug noch trägt. Diese Information wird in der elektronischen Steuereinheit 70 mitverarbeitet. Dementsprechend steuert die elektronische Steuereinheit 70 das Druckregelventil 35 nicht an, so dass dieses auf dem kleinsten Einstellwert steht.

Daran ändert sich nichts, bis der Pflug auf den Boden aufstößt. Der Tragendruck nimmt nun ab. Im betrachteten Beispiel beginnt die elektronische Steuereinheit, das Druckregelventil 35 mit einem Ansteuersignal größer null anzusteuern, wenn der Tragendruck auf 40 bar abgefallen ist. Ab diesem Zeitpunkt steigt das Ansteuersignal für das Druckregelventil 35 (Statischer DRV Sollwert) bis auf den Sollwert von 50 bar an.

Das Verfahren gemäß Figur 2 kann um eine Volumenstromkompensation ergänzt werden, wie dies in zwei Alternativen in den Figuren 3 und 4 dargestellt ist. Gemäß Figur 3 wird der Volumenstrom insbesondere beim Heben mit einem Proportionalitätsfaktor (P-Gain) multipliziert, wodurch ein Korrekturwert für einen Druckermittelt wird. Der Korrekturwert wird von dem statischen Sollwert für das Druckregelventil (Statischer DRV Sollwert) subtrahiert. Ist die Differenz positiv ist sie gleich einem dynamischen Sollwert für das Druckregelventil 35 im Heben. Der Volumenstrom, der beim Heben aus dem stangenseitigen Zylinderraum 14 verdrängt wird, kann aus dem Ansteuersignal für die elektrohydraulische Hubwerksventilanordnung, die ein Maß für die dem Zylinderraum 13 zufließende Druckmittelmenge ist, und dem Flächenverhältnis k des Arbeitszylinders 10 ermittelt werden.

Um den Volumenstrom beim Senken zu ermitteln, kann gemäß Figur 4 das Signal des Lagesensors 18 nach der Zeit abgeleitet und mit einem Proportionalitätsfaktor (P-Gain) multipliziert werden. Zwischen dem statischen Sollwert für das Druckregelventil und einem dem Volumenstrom entsprechenden Korrekturdruck, wird die Differenz gebildet, wobei wegen der gegenüber dem Heben entgegengesetzten Flussrichtung des Druckmittels nur negative Korrekturwerte berücksichtigt werden. Die Differenz ist gleich dem dynamischen Sollwert des Ansteuersignals für das Druckregelventil 35 im Senken. Dabei soll allerdings ein maximaler Druck (Limit pMax) nicht überschritten werden.

### Bezugszeichenliste

- 10: Arbeitszylinder
- 11: Kolben von 10
- 12: Kolbenstange von 10
- 13: bodenseitiger Zylinderraum von 10
- 14: stangenseitiger Zylinderraum von 10
- 15: hebenseitige Wirkfläche an 11
- 16: senkenseitige Wirkfläche an 11
- 17: Hubarme
- 18: Lagesensor
- 19: erster Drucksensor
- 20: zweiter Drucksensor
- 25: Verstellpumpe
- 26: Tank
- 27: Pumpenleitung
- 28: Load-Sensing Regler
- 35: Druckregelventil
- 36: Proportionalelektromagnet
- 37: Druckanschluss von 35
- 38: Entlastungsanschluss von 35
- 39: Tankleitung
- 40: Regelanschluss von 35
- 41: Steuerleitung an 35
- 42: Regelfeder von 35
- 45: Absperrventil
- 46: Rückstellfeder von 45
- 47: Schaltmagneten von 45
- 50: Entlastungsventil
- 51: Rückstellfeder von 50
- 52: Schaltmagnet von 50
- 60: Hubwerksregelventilanordnung
- 61: Verbraucheranschluss von 60
- 62: Pumpenanschluss von 60
- 63: Tankanschluss von 60
- 64: Lastmeldeanschluss von 60
- 65: Steuerleitung
- 66: Wechselventil
- 67: Steuerleitung
- 70: elektronische Steuereinheit
- 71: Bedienelement
- 72: elektrische Leitung
- 73: elektrische Leitung
- 74: elektrische Leitung
- 75: elektrische Leitung
- 76: elektrische Leitung
- 77: elektrische Leitung
- 78: elektrische Leitung
- 79: elektrische Leitung

## Patentansprüche

1. Verfahren zur Steuerung eines Senkendrucks eines elektrohydraulischen Krafthebers, der mindestens einen Arbeitszylinder (10) mit einem Kolben (11), mit einer Hebenseite (13), die der Kolben (11) mit einer hebenseitigen Wirkfläche (15) begrenzt, der zum Heben einer Last Druckmittel zugeführt wird und in der ein Hebendruck ansteht, und mit einer Senkenseite (14), die der Kolben (10) mit einer senkenseitigen Wirkfläche (16) begrenzt, der zum Senken einer Last Druckmittel zugeführt wird und in der der Senkendruck ansteht, einen ersten Drucksensor (19) zur Erfassung des Hebendrucks und einen zweiten Drucksensor (20) zur Erfassung des Senkendrucks, ein verstellbares Druckventil (35) zur Einstellung eines Senkendrucks und eine elektronische Steuereinheit (70) aufweist, der die von den Drucksensoren (19, 20) erfassten Drücke zugeführt werden und von der das Druckventil (35) ansteuerbar ist,
**gekennzeichnet durch** folgende Schritte:
laufende Ermittlung eines äquivalenten Senkendrucks durch Bildung der Differenz zwischen dem mit k multiplizierten Hebendruck als Minuend und dem Senkendruck als Subtrahend in der elektronischen Steuereinheit (70), wobei k das Verhältnis der Größe der hebenseitigen Wirkfläche (15) zur Größe der senkenseitigen Wirkfläche (16) des Kolbens (11) ist;
Bildung eines Druckwertes als Differenz zwischen einem am elektronischen Steuergerät (70) eingestellten Solldruck auf der Senkenseite als Minuend und dem äquivalenten Senkendruck als Subtrahend;
Ansteuerung des Druckventils (35) mit einem dem Druckwert entsprechenden Ansteuersignal.

2. Verfahren nach Patentanspruch 1, wobei für die Bildung des Druckwerts der äquivalente Senkendruck gleich null gesetzt wird, wenn die laufende Ermittlung des äquivalenten Senkendrucks einen negativen Wert ergibt.

3. Verfahren nach Patentanspruch 1 oder 2, wobei das Druckventil (35) entsprechend dem geringsten an ihm einstellbaren Druck angesteuert wird, wenn sich ein negativer Druckwert ergibt.

4. Verfahren nach einem vorhergehenden Patentanspruch, wobei der äquivalente Senkendruck durch einen elektronischen Filter bedämpft wird.

5. Verfahren nach einem vorhergehenden Patentanspruch, wobei zur Kompensation eines volumenstrombedingten Druckabfalls zwischen dem Druckventil (35) und der Senkenseite das Ansteuersignal für das Druckventil (35) in Abhängigkeit vom aktuellen Volumenstrom und von dessen Vorzeichen erhöht oder abgesenkt wird.

6. Verfahren nach Patentanspruch 5, wobei das Ansteuersignal für das Druckventil (35) gemäß einer Kennlinie erhöht oder abgesenkt wird.

7. Verfahren nach Patentanspruch 5 oder 6, wobei mit der Hebenseite (13) des Arbeitszylinders (10) ein lastkompensiertes LS-Wegeventil (60) verbindbar ist und ein zwischen dem Druckventil (35) und der Senkenseite (14) des Arbeitszylinders (10) fließender, insbesondere ein von der Senkenseite wegfließender Volumenstrom über das Ansteuersignal, mit dem das LS-Wegeventil (60) angesteuert wird, ermittelt wird.

8. Verfahren nach Patentanspruch 5, 6 oder 7, wobei ein zwischen dem Druckventil (35) und der Senkenseite (14) des Arbeitszylinders (10) fließender Volumenstrom über die Ableitung des Signals eines dem Arbeitszylinder (10) zugeordneten Lagesensors (18) ermittelt wird

9. Verfahren nach einem vorhergehenden Patentanspruch, wobei in Abhängigkeit vom Vorzeichen und/oder Betrag des ermittelten äquivalenten Senkendrucks vom elektronischen Steuergerät (70) verschiedene Solldrücke vorgegeben werden.

10. Verfahren nach einem vorhergehenden Patentanspruch, wobei zwischen dem Druckventil (35) und der Senkenseite (14) des Arbeitszylinders (10) ein Absperrventil (45) angeordnet ist und wobei aus der Senkenseite (14) des Arbeitszylinders (10) Druckmittel unter Umgehung des Druckventils (35) über ein Entlastungsventil (50) abführbar ist und wobei das Absperrventil (45) geschlossen wird und das Entlastungsventil (50) geöffnet wird, wenn der Sollvolumenstrom zur Hebenseite (13) und damit die Sollgeschwindigkeit für ein Heben einen bestimmten Wert überschreitet und der Druckwert einen bestimmten Wert unterschreitet.

11. Verfahren nach einem vorhergehenden Patentanspruch, wobei das Druckventil (35) ein Druckregelventil ist.

12. Elektrohydraulischer Kraftheber, der mindestens einen Arbeitszylinder (10) mit einem Kolben (11), mit einer Hebenseite (13), die der Kolben (11) mit einer hebenseitigen Wirkfläche (15) begrenzt, der zum Heben einer Last Druckmittel zugeführt wird und in der ein Hebendruck ansteht, und mit einer Senkenseite (14), die der Kolben (10) mit einer senkenseitigen Wirkfläche (16) begrenzt, der zum Senken einer Last Druckmittel zugeführt wird und in der der Senkendruck ansteht, einen ersten Drucksensor (19) zur Erfassung des Hebendrucks und einen zweiten Drucksensor (20) zur Erfassung des Senkendrucks, ein verstellbares Druckventil (35) zur Einstellung eines Senkendrucks und eine elektronische Steuereinheit (70) aufweist, der die von den Drucksensoren (19, 20) erfassten Drücke zugeführt werden und von der das Druckventil (35) ansteuerbar ist, **dadurch gekennzeichnet, dass** die elektronische Steuereinheit (70) dazu ausgebildet ist, ein Verfahren nach einem der Patentansprüche 1 bis 11 auszuführen.

## Claims

1. Method for controlling a lowering pressure of an electrohydraulic power lift which has at least one working cylinder (10) having a piston (11), a lifting side (13) which the piston (11) delimits by a lifting-side effective area (15), said lifting-side effective area (15) being supplied with pressurizing media for lifting a load, and in which lifting-side effective area (15) a lifting pressure is prevalent, and having a lowering side (14) which the piston (10) delimits by a lowering-side effective area (16), said lowering-side effective area (16) being supplied with pressurizing media for lowering a load, and in which lowering-side effective area (16) the lowering pressure is prevalent; and a first pressure sensor (19) for detecting the lifting pressure, and a second pressure sensor (20) for detecting the lowering pressure; and an adjustable pressure valve (35) for adjusting a lowering pressure; and an electronic control unit (70) which is supplied the pressures detected by the pressure sensors (19, 20) and by way of which the pressure valve (35) is actuatable, **characterized by** the following steps:
continuously determining an equivalent lowering pressure by forming in the electronic control unit (70) the difference between the lifting pressure multiplied by k as the minuend, and the lowering pressure as the subtrahend, where k is the ratio between the size of the lifting-side effective area (15) and the size of the lowering-side effective area (16) of the piston (11);
forming a pressure value as the difference between a setpoint pressure adjusted at the electronic control apparatus (70) on the lowering side as the minuend, and the equivalent lowering pressure as the subtrahend;
actuating the pressure valve (35) with an actuating signal corresponding to the pressure value.

2. Method according to Patent Claim 1, wherein for forming the pressure value the equivalent lowering pressure is set to zero if the continuous determination of the equivalent lowering value results in a negative value.

3. Method according to Patent Claim 1 or 2, wherein the pressure valve (35) is actuated so as to correspond to the lowest pressure adjustable thereon if a negative pressure results.

4. Method according to one of the preceding patent claims, wherein the equivalent lowering pressure is attenuated by an electronic filter.

5. Method according to one of the preceding patent claims, wherein for compensating a pressure drop caused by the volumetric flow between the pressure valve (35) and the lowering side, the actuating signal for the pressure valve (35) is increased or decreased as a function of the current volumetric flow and its algebraic sign.

6. Method according to Patent Claim 5, wherein the actuating signal for the pressure valve (35) is increased or decreased according to a characteristic curve.

7. Method according to Patent Claim 5 or 6, wherein a load-compensating LS directional valve (60) is connectable to the lifting side (13) of the working cylinder (10), and a volumetric flow flowing between the pressure valve (35) and the lowering side (14) of the working cylinder (10), in particular a volumetric flow flowing away from the lowering side, is determined by way of the actuating signal by which the LS directional valve (60) is actuated.

8. Method according to Patent Claim 5, 6 or 7, wherein a volumetric flow flowing between the pressure valve (35) and the lowering side (14) of the working cylinder (10) is determined by way of the derivation of the signal of a laser sensor (18) assigned to the working cylinder (10) .

9. Method according to one of the preceding patent claims, wherein different setpoint pressures are defined by the electronic control apparatus (70) as a function of the algebraic sign and/or value of the determined equivalent lowering pressure.

10. Method according to one of the preceding patent claims, wherein a shut-off valve (45) is disposed between the pressure valve (35) and the lowering side (14) of the working cylinder (10), and wherein pressurizing media from the lowering side (14) of the working cylinder (10) are able to be discharged via a relief valve (50) while bypassing the pressure valve (35), and wherein the shut-off valve (45) is closed and the relief valve (50) is opened when the setpoint volumetric flow to the lifting side (13), and thus the setpoint velocity for lifting, exceeds a specific value and the pressure value undershoots a specific value.

11. Method according to one of the preceding claims, wherein the pressure valve (35) is a pressure control valve.

12. Electrohydraulic power lift which has at least one working cylinder (10) having a piston (11), a lifting side (13) which the piston (11) delimits by a lifting-side effective area (15), said lifting-side effective area (15) being supplied with pressurizing media for lifting a load, and in which lifting-side effective area (15) a lifting pressure is prevalent, and having a lowering side (14) which the piston (10) delimits by a lowering-side effective area (16), said lowering-side effective area (16) being supplied with pressurizing media for lowering a load, and in which lowering-side effective area (16) the lowering pressure is prevalent; and a first pressure sensor (19) for detecting the lifting pressure, and a second pressure sensor (20) for detecting the lowering pressure; and an adjustable pressure valve (35) for adjusting a lowering pressure; and an electronic control unit (70) which is supplied the pressures detected by the pressure sensors (19, 20) and by way of which the pressure valve (35) is actuatable, **characterized in that** the electronic control unit (70) is designed to carry out a method according to one of Patent Claims 1 to 11.

## Revendications

1. Procédé de commande d'une pression d'abaissement d'un levage assisté électrohydraulique, qui présente au moins un cylindre de travail (10) avec un piston (11), avec un côté de levage (13), que le piston (11) délimite par une surface active (15) du côté du levage, auquel est amené un fluide sous pression pour le levage d'une charge et dans lequel une pression de levage est présente, et avec un côté d'abaissement (14), que le piston (10) délimite par une surface active (16) du côté de l'abaissement, auquel est amené un fluide sous pression pour abaisser une charge et dans lequel la pression d'abaissement est présente, un premier capteur de pression (19) pour détecter la pression de levage et un deuxième capteur de pression (20) pour détecter la pression d'abaissement, une soupape de pression réglable (35) pour régler une pression d'abaissement et une unité de commande électronique (70) à laquelle sont amenées les pressions détectées par les capteurs de pression (19, 20) et par laquelle la soupape de pression (35) peut être commandée,
**caractérisé par** les étapes suivantes :
la détermination en cours d'une pression d'abaissement équivalente en formant la différence entre la pression de levage multipliée par k en tant que diminuende et la pression d'abaissement en tant que diminuteur dans l'unité de commande électronique (70), k étant le rapport entre la taille de la surface active du côté du levage (15) et la taille de la surface active du côté de l'abaissement (16) du piston (11) ;
la formation d'une valeur de pression en tant que différence entre une pression de consigne réglée sur l'appareil de commande électronique (70) du côté de l'abaissement en tant que diminuende et la pression d'abaissement équivalente en tant que diminuteur ;
la commande de la soupape de pression (35) avec un signal de commande correspondant à la valeur de pression.

2. Procédé selon la revendication 1, dans lequel, pour la formation de la valeur de pression, la pression d'abaissement équivalente est fixée à zéro si la détermination courante de la pression d'abaissement équivalente donne une valeur négative.

3. Procédé selon la revendication 1 ou 2, dans lequel la soupape de pression (35) est commandée en fonction de la pression la plus faible pouvant être réglée sur celle-ci lorsqu'il en résulte une valeur de pression négative.

4. Procédé selon une revendication précédente, dans lequel la pression d'abaissement équivalente est atténuée par un filtre électronique.

5. Procédé selon une revendication précédente, dans lequel, pour compenser une chute de pression due au débit volumique entre la soupape de pression (35) et le côté d'abaissement, le signal de commande pour la soupape de pression (35) est augmenté ou diminué en fonction du débit volumique actuel et de son signe.

6. Procédé selon la revendication 5, dans lequel le signal de commande pour la soupape de pression (35) est augmenté ou diminué selon une courbe caractéristique.

7. Procédé selon la revendication 5 ou 6, dans lequel un distributeur LS (60) compensé en charge peut être relié au côté de levage (13) du cylindre de travail (10) et un débit volumique s'écoulant entre la soupape de pression (35) et le côté d'abaissement (14) du cylindre de travail (10), notamment un débit volumique s'éloignant du côté d'abaissement, est déterminé par le biais du signal de commande avec lequel le distributeur LS (60) est commandé.

8. Procédé selon la revendication 5, 6 ou 7, dans lequel un débit volumique s'écoulant entre la soupape de pression (35) et le côté d'abaissement (14) du cylindre de travail (10) est déterminé par le biais de la dérivation du signal d'un capteur de position (18) associé au cylindre de travail (10).

9. Procédé selon une revendication précédente, dans lequel différentes pressions de consigne sont prédéfinies par l'appareil de commande électronique (70) en fonction du signe et/ou du montant de la pression d'abaissement équivalente déterminée.

10. Procédé selon une revendication précédente, dans lequel une soupape d'arrêt (45) est agencée entre la soupape de pression (35) et le côté d'abaissement (14) du cylindre de travail (10) et dans lequel du fluide sous pression peut être évacué du côté d'abaissement (14) du cylindre de travail (10) en contournant la soupape de pression (35) par le biais d'une soupape de décharge (50) et dans lequel la soupape d'arrêt (45) est fermée et la soupape de décharge (50) est ouverte, lorsque le débit volumique de consigne vers le côté de levage (13) et donc la vitesse de consigne pour un levage dépasse une certaine valeur et que la valeur de pression est inférieure à une certaine valeur.

11. Procédé selon une revendication précédente, dans lequel la soupape de pression (35) est une soupape de régulation de pression.

12. Levage assisté électrohydraulique, qui présente au moins un cylindre de travail (10) avec un piston (11), avec un côté de levage (13) que le piston (11) délimite par une surface active (15) du côté du levage, auquel un fluide sous pression est amené pour le levage d'une charge et dans lequel une pression de levage est présente, et avec un côté d'abaissement (14) que le piston (10) délimite par une surface active (16) du côté de l'abaissement, auquel un fluide sous pression est amené pour l'abaissement d'une charge et dans lequel la pression d'abaissement est présente, un premier capteur de pression (19) pour détecter la pression de levage et un deuxième capteur de pression (20) pour détecter la pression d'abaissement, une soupape de pression réglable (35) pour régler une pression d'abaissement et une unité de commande électronique (70) à laquelle sont amenées les pressions détectées par les capteurs de pression (19, 20) et par laquelle la soupape de pression (35) peut être commandée, **caractérisé en ce que** l'unité de commande électronique (70) est configurée pour exécuter un procédé selon l'une quelconque des revendications 1 à 11.
